# EUROPÄISCHE PATENTSCHRIFT

(11) **EP 0 705 667 B1**
(45) Veröffentlichungstag und Bekanntmachung des Hinweises auf die Patenterteilung: **15.01.1997**
(21) Anmeldenummer: 95112072.4
(22) Anmeldetag: 01.08.1995
(51) Int. Cl.: B26B 5/00

(54) **Messer für Feinschneidarbeiten, wie für graphische Zwecke od.dgl.**
Knife for fine cutting work such as for graphic purposes, or the like
Couteau pour des travaux de coupe fine comme dans des buts graphiques ou analogues

(30) Priorität: 07.10.1994 DE 4435971
(43) Veröffentlichungstag der Anmeldung: 10.04.1996
(73) Patentinhaber: MARTOR-ARGENTAX E.H. Beermann KG, D-42653 Solingen (DE)
(72) Erfinder: Schleicher, Wolfgang, D-93339 Riedenburg (DE)
(74) Vertreter: Patentanwälte Ostriga & Sonnet

(56) Entgegenhaltungen:
- EP-A- 0 289 957
- EP-A- 0 317 954
- DE-A- 4 134 098
- DE-U- 8 112 694

## Beschreibung

Die Erfindung betrifft ein Messer für Feinschneidarbeiten, wie für graphische Zwecke od.dgl. entsprechend dem Oberbegriff des Anspruchs 1. Ein solches Messer ist durch das DE-GM 81 12 694 vorbekannt.

Bei dem bekannten Messer ist die am vorderen Ende des Griffkörpers angeordnete Klingenaufnahme als stabförmiger Fortsatz ausgebildet, aus welchem in dessen Längsschnittebene entlang einer etwa haarnadelförmig verlaufenden Außennut eine Basisfläche zur Auflage einer Wechselklinge und, im gekrümmten Nutbereich etwa im Parallelabstand zur Basisfläche, ein Übergriffszapfen freigeschnitten sind. Aus der Basisfläche ragt demnach beiderseits der haarnadelförmig verlaufenden Außennut ein länglicher Zentriervorsprung nach oben, der hinten einen schmalen oval konturierten Absatz darstellt. Zwischen der Griffhandhabe und dem oval konturierten Absatz bildet die Klingenaufnahme einen gesonderten hinteren Bereich der Basisfläche, welche, ausgehend von dem oval konturierten Absatz, bis zur Griffhandhabe hin ansteigt.

Entsprechend dem DE-GM 81 12 694 ist die ein mittiges Langloch mit zwei Absätzen enthaltende, etwa skalpellartige, Wechselklinge wie folgt befestigt: Die Wechselklinge wird mit ihrem hinteren breiteren Langlochbereich etwa schubladenartig von vorn nach hinten in die haarnadelförmige Außennut eingeführt und bis zum Anschlag nach hinten geschoben. Hiernach liegt der engere Langlochbereich in der haarnadelförmigen Nut ein, während ein Übergriffszapfen die Messerklinge über das vordere enge Nutende hinaus zur Klingenspitze nach vorn hin übergreift. Der hintere ovale Endbereich des Langlochs übergreift dabei das oval konturierte hintere Ende des Zentriervorsprungs formschlüssig. Und zwar ruht der hintere Bereich der Wechselklinge auf dem gesonderten ansteigenden Flächenbereich der Basisfläche auf, derart, daß die Wechselklinge insgesamt entlang einem flachen Bogen elastisch vorgespannt ist und mit dem breiteren ovalen Ende ihres Langlochs gegen das oval konturierte Ende des Zentriervorsprungs drückt.

Der Klingenwechsel gestaltet sich bei dem Messer gemäß dem DE-GM 81 12 694 recht umständlich: Der hintere Bereich der Wechselklinge muß über das oval konturierte Ende des Zentriervorsprungs angehoben und die Klinge sodann nach vorn außer Eingriff mit der haarnadelförmigen Nut geschoben werden. Das Einsetzen einer neuen Klinge erfolgt in analog umgekehrter Weise, wie bereits weiter oben beschrieben.

Ausgehend von dem Messer gemäß dem DE-GM 81 12 694, liegt der Erfindung die Aufgabe zugrunde, das bekannte Messer so auszugestalten, daß es einen raschen unkomplizierten, die Gefahr von Schnittverletzungen weitestgehend vermeidenden Klingenwechsel gestattet.

Entsprechend dem Kennzeichenteil des Anspruchs 1 wird diese Aufgabe dadurch gelöst, daß die Basisfläche insgesamt eine Ebene darstellt, daß der Zentriervorsprung einen sich von seiner länglichen Scheitelfläche zur Basisfläche hin verjüngenden Trapezquerschnitt aufweist, daß von vorn auf den Zentriervorsprung ein die Übergriffshalterung bildender Halteschuh mit einer dem Trapezquerschnitt des Zentriervorsprungs korrespondierenden hinterschnittenen Trapeznut in Grifflängsrichtung aufschiebbar ist, und daß der Halteschuh mit seiner der Basisfläche zugewandten Unterseite auf der oberen Breitfläche der Messerklinge anliegt.

Entsprechend der Erfindung wird die beispielsweise ein Langloch aufweisende Wechselklinge von oben her über den länglichen Zentriervorsprung hinweg auf die Basisfläche gelegt und sodann der Halteschuh von vorn nach hinten bis zum Anschlag aufgeschoben. Hierbei sind die Maßtoleranzen und Passungen so gewählt, daß die Unterseite des Halteschuhs, welche zweckmäßig eine die hinterschnittene Trapeznut umgebende, der Basisfläche parallele ebene Fläche bildet, fest an der oberen Breitseite der Wechselklinge anliegt. Die Wechselklinge ist demnach unverschieblich fest in der erfindungsgemäßen Klingenaufnahme gehalten, welche zudem wegen ihrer vorbeschriebenen Handhabungsweise einen raschen, ungefährlichen Klingenwechsel gestattet.

Der Oberbegriff des nebengeordneten Anspruchs 2 geht ebenfalls vom DE-GM 81 12 694 aus und betrifft zusätzlich die bekannten Merkmale, wonach dem Zentriervorsprung mindestens eine der Festlegung der Wechselklinge dienende Übergriffshalterung zugeordnet ist, die einen vorn vom Zentriervorsprung vorragenden, zur Klingenspitze weisenden, eine Unterschneidung begrenzenden, Übergriffszapfen aufweist.

Die weiter oben formulierte Erfindungsaufgabe ist unter dem zusätzlichen Aspekt der Erzielung einer besonders festen Halterung der Wechselklinge entsprechend dem Kennzeichenteil des nebengeordneten Anspruchs 2 insgesamt dadurch gelöst, daß die Basisfläche insgesamt eine Ebene darstellt, daß der Zentriervorsprung einen sich von seiner länglichen Scheitelfläche zur Basisfläche hin verjüngenden Trapezquerschnitt aufweist, daß von vorn auf den Zentriervorsprung ein eine Übergriffshalterung bildender Halteschuh mit einer dem Trapezquerschnitt des Zentriervorsprungs korrespondierenden hinterschnittenen Trapeznut in Grifflängsrichtung aufschiebbar ist, daß der Halteschuh mit seiner der Basisfläche zugewandten Unterseite an der oberen Breitfläche der Messerklinge anliegt, und daß der Übergriffszapfen bei gänzlich aufgeschobenem Halteschuh eine vom Halteschuh am vorderen Ende der Trapeznut gebildete, zur Basisfläche etwa parallele, Riegelschwelle übergreift.

Zusätzlich zu den durch die Kennzeichnungsmerkmale des Anspruchs 1 bewirkten Vorteile wird der durch das DE-GM 81 12 694 an sich bekannte Übergriffszapfen erfindungsgemäß dem Zentriervorsprung derart zugeordnet, daß der Übergriffszapfen bei gänzlich aufgeschobenem Halteschuh eine am vorderen Ende der Trapeznut gebildete, zur Basisfläche etwa parallele, Riegelschwelle übergreift. Durch diese erfindungsgemäße Ausgestaltung erhält der Halteschuh eine zusätzliche Sicherung gegen ein Aufklaffen des die Wechselklinge aufnehmenden Haltespaltes bei Schneidarbeiten, die eine größere Schneidkraft erfordern.

Ein relativ leichtes Aufschieben bei einem festen Sitz des Halteschuhs in seiner auf den Zentriervorsprung aufgeschobenen Endlage wird in weiterer Ausgestaltung der Erfindung dadurch erzielt, daß die längliche Scheitelfläche des Zentriervorsprungs von vorn nach hinten ansteigt und die Tiefe der hinterschnittenen Trapeznut in korrespondierender Weise von vorn nach hinten zunimmt.

Dabei kann das Ansteigen der länglichen Scheitelfläche und die korrespondierende Vertiefung der hinterschnittenen Trapeznut erfindungsgemäß so beschaffen sein, daß die längliche Scheitelfläche des Zentriervorsprungs zunächst über einen Axialbereich etwa parallel zur Basisfläche verläuft, daraufhin ansteigt und zum Ende hin geringer ansteigend oder parallel zur Basisfläche verläuft.

Obwohl die erfindungsgemäße Klingenaufnahme durch Wahl der Passungen und der Toleranzen einen festen Klemmsitz des Halteschuhs auf dem Zentriervorsprung und zugleich eine feste Anlage der Unterseite des Halteschuhs auf der oberen Breitseite der Wechselklinge gestattet, sieht die Erfindung bei bestimmten Anwendungsfällen vor, das Trapeznut und Zentriervorsprung an ihren hinteren Endbereichen lösbar ineinandergreifende Schnappverrastmittel bilden, welche ein unabsichtiges Verschieben des Halteschuhs in Löserichtung zumindest erschweren.

Die Schnappverrastmittel können so ausgestaltet sein, daß die Trapeznut an ihrem hinteren Ende einen aus dem Nutgrund vorragenden Rastvorsprung aufweist, welcher mit einer am hinteren Ende der länglichen Scheitelfläche des Zentriervorsprungs vorgesehenen Rastaussparung kooperiert.

Damit der seitliche Sitz der Wechselklinge in jedem Falle spielfrei ist, ist in weiterer Ausgestaltung der Erfindung vorgesehen, daß der Rastvorsprung in seinem Übergang zur Basisfläche an seinen beiden Längsseiten je eine Distanzleiste aufweist, deren quer zur Grifflängsachse gemessene Quererstreckung etwa gleich der halben Konizität des Rastvorsprungs ist. Die Distanzleisten sorgen demnach für einen spielfreien Sitz der Wechselklinge quer zur langen Achse der länglichen Zentrieröffnung.

Weiterhin sieht die Erfindung vor, daß der rückwärtige Bereich des Halteschuhs als Schiebegriffhandhabe ausgebildet ist. Diese Anordnung ist günstig, weil dadurch die Sicht des Benutzers zur Messerklinge nicht behindert wird.

In den Zeichnungen ist eine bevorzugte Ausführungsform der Erfindung näher dargestellt, es zeigt,
Fig. 1 eine Seitenansicht eines Messers mit eingesetzter Wechselklinge,
Fig. 2 eine Teilansicht gemäß dem Ansichtspfeil II in Fig. 1,
Fig. 3 den gesamten Messerkopf (Klingenaufnahme) vergrößert, wobei der Halteschuh um einen Axialbetrag nach vorn geschoben ist,
Fig. 4 die Klingenaufnahme nach gänzlicher Entfernung des Halteschuhs,
Fig. 5 einen Längsschnitt entlang der Schnittlinie V-V in Fig. 1,
Fig. 5a in Anlehnung an die Darstellung gemäß Fig. 5 eine Längsschnittdarstellung einer abgewandelten Ausführungsform,
Fig. 6 einen Querschnitt entsprechend der Schnittlinie VI-VI in Fig. 5 und
Fig. 6a ein Detail aus der Fig. 6 in weiter vergrößertem Maßstab.

In den Zeichnungen ist ein Messer mit der Bezugsziffer 10 bezeichnet.

In Fig. 1 ist das Messer 10 etwa in natürlicher Größe dargestellt.

Das Messer 10 weist einen Griffkörper 11 mit einem vorderen Griffbereich bzw. Messerkopf 12 auf, der eine Klingenaufnahme für eine Wechselklinge 13 mit einer Schneide 14 bildet.

Zur Bildung der Klingenaufnahme 12 besitzt der Griffkörper 11 vorn eine sich entlang der Längsmittelachse x erstreckende planebene Basisfläche 15, die zu ihrem rückwärtigen Bereich hin durch eine auf ihr senkrecht stehende, schräg zur Längsmittelachse x verlaufende schräge Anschlagfläche 16 begrenzt ist.

Die Basisfläche 15 wird zur Klingenspitze 17 hin schmaler, nimmt vorn etwa die Breite der Wechselklinge 13 an und endet mit einer etwa halbkreisförmigen Kontur 18.

Aus der Basisfläche 15 ragt ein länglicher Zentriervorsprung 19 heraus, dessen aus Fig. 4 insgesamt ersichtliche Grundkontur der länglichen Zentrieröffnung 20 der Wechselklinge 13 angepaßt ist. Die mit y bezeichnete lange Achse sowohl der länglichen Zentrieröffnung 20 als auch des länglichen Zentriervorsprungs 19 erstreckt sich parallel zur Längsmittelachse x.

Die hintere Stirnfläche 21 der Wechselklinge 13 weist dieselbe Neigung wie die schräge Anschlagfläche 16 auf, womit eine günstige Überleitung der in die Wechselklinge 13 eingeleiteten Schneidreaktionskräfte in den Griffkörper 11 bewirkt wird.

Wie insbesondere aus den Fig. 6 und 6a ersichtlich, weist der Zentriervorsprung 19 einen sich von seiner länglichen Scheitelfläche 22 zur Basisfläche 15 hin verjüngenden Trapezquerschnitt auf.

Ein Halteschuh 23 ist mit seiner dem Trapezquerschnitt des Zentriervorsprungs 19 korrespondierenden hinterschnittenen Trapeznut 24 von vorn nach hinten auf den trapezförmig hinterschnittenen Zentriervorsprung 19 bis zum Anschlag des schrägverlaufenden rückwärtigen Endes 25 des Halteschuhs 23 an der schrägen Anschlagfläche 16 aufgeschoben.

Aus Fig. 6 ist zu ersehen, daß die ebene Unterfläche 26 des Halteschuhs 23 auf der oberen Breitfläche 28 der Wechselklinge 13 aufliegt. Die untere Breitfläche 29 der Wechselklinge 13 liegt auf der ebenen Basisfläche 15 auf.

Der Zentriervorsprung 19 besitzt einen nach vorn zur Klingenspitze 17 weisenden Übergriffszapfen 30, welcher bei gänzlich aufgeschobenem Halteschuh 23 eine vom Halteschuh 23 am vorderen Ende der Trapeznut 24 gebildete, zur Basisfläche 15 parallele Riegelschwelle 31 übergreift. Das Zusammenwirken von Übergriffszapfen 30 und Riegelschwelle 31 verhindert ein Aufklaffen des Klemm- bzw. Aufnahmespaltes 32 für die Wechselklinge 13.

Aus Fig. 5 und 5a ist zu ersehen, daß die längliche Scheitelfläche 22 des Zentriervorsprungs 19 von vorn nach hinten (also in Richtung b) ansteigt, wobei zugleich die Tiefe der hinterschnittenen Trapeznut 24 in korrespondierender Weise von vorn nach hinten zunimmt. Im einzelnen verläuft die längliche Scheitelfläche 22 des Zentriervorsprungs 19 zunächst über einen Axialbereich etwa parallel zur Basisfläche 15, steigt daraufhin an und verläuft zu ihrem Ende hin geringer ansteigend oder etwa parallel zur Basisfläche 15.

Eine zusätzliche Sicherung gegen ein unbeabsichtigtes Abschieben des Halteschuhs 23 in Richtung a (vgl. Fig. 3) wird dadurch erzielt, daß die Trapeznut 24 an ihrem hinteren Ende einen aus dem Nutgrund 33 vorragenden Rastvorsprung 34 aufweist, welcher mit einer am hinteren Ende der länglichen Scheitelfläche 22 des Zentriervorsprungs 19 vorgesehenen Rastaussparung 35 schnappverrastend kooperiert.

Damit die Wechselklinge 13 mit ihrer länglichen Zentrieröffnung 20 hinreichend seitenspielfrei am Zentriervorsprung 19 anliegen kann, weist dieser an seinen beiden Längsseiten je eine Distanzleiste 36 auf. Die jeweilige Quererstreckung der parallel zur Basisfläche 15 und quer zur Grifflängsachse x gemessenen Quererstreckung jeder Distanzleiste 36 entspricht etwa der halben Konizität des Zentriervorsprungs 19 (vgl. Fig. 6a).

Der rückwärtige Bereich 25 des Halteschuhs 13 ist zugleich als Schiebegriffhandhabe ausgebildet, welche eine sichere Verschiebung des Halteschuhs 23 sowohl in Richtung a mit der Betätigungsfläche 27 als auch in Richtung b mit der Betätigungsfläche 37 gestattet.

## Patentansprüche

1. Messer (10) für Feinschneidarbeiten, wie für graphische Zwecke od.dgl., mit einem Griffkörper (11), dessen vorderes Griffende eine Klingenaufnahme (12) zur Halterung einer Wechselklinge (13) aufweist, welche eine sich mit ihrer langen Achse (y) in Grifflängsrichtung (x) erstreckende längliche Zentrieröffnung (20), wie ein Langloch oder eine nach hinten offene Schlitzöffnung, besitzt, wobei die Klingenaufnahme (12) einen die längliche Zentrieröffnung (20) zumindest auf einem Teil ihrer Gesamtlänge durchsetzenden länglichen Zentriervorsprung (19) bildet, der aus einer ihn umgebenden Basisfläche (15) für die untere Breitfläche (29) der Wechselklinge (13) vorragt, und wobei dem Zentriervorsprung (19) mindestens eine der Festlegung der Wechselklinge (13) dienende Übergriffshalterung (23) zugeordnet ist, dadurch gekennzeichnet, daß die Basisfläche (15) insgesamt eine Ebene darstellt, daß der Zentriervorsprung (19) einen sich von seiner länglichen Scheitelfläche (22) zur Basisfläche (15) hin verjüngenden Trapezquerschnitt aufweist, daß von vorn (Richtung b) auf den Zentriervorsprung (19) ein die Übergriffshalterung bildender Halteschuh (23) mit einer dem Trapezquerschnitt des Zentriervorsprungs (19) korrespondierenden hinterschnittenen Trapeznut (24) in Grifflängsrichtung (x) aufschiebbar ist, und daß der Halteschuh (23) mit seiner der Basisfläche (15) zugewandten Unterseite (26) auf der oberen Breitfläche (28) der Wechselklinge (13) anliegt.

2. Messer (10) für Feinschneidarbeiten, wie für graphische Zwecke od.dgl., mit einem Griffkörper (11), dessen vorderes Griffende eine Klingenaufnahme (12) zur Halterung einer Wechselklinge (13) aufweist, welche eine sich mit ihrer langen Achse (y) in Grifflängsrichtung (x) erstreckende längliche Zentrieröffnung (20), wie ein Langloch oder eine nach hinten offene Schlitzöffnung, besitzt, wobei die Klingenaufnahme (12) einen die längliche Zentrieröffnung (20) zumindest auf einem Teil ihrer Gesamtlänge durchsetzenden länglichen Zentriervorsprung (19) bildet, der aus einer ihn umgebenden Basisfläche (15) für die untere Breitfläche (29) der Wechselklinge (13) vorragt, und wobei dem Zentriervorsprung (19) mindestens eine der Festlegung der Wechselklinge (13) dienende Übergriffshalterung (23; 30) zugeordnet ist, die einen vorn vom Zentriervorsprung (19) vorragenden, zur Klingenspitze (17) weisenden, eine Unterschneidung (31) begrenzenden, Übergriffszapfen (30) aufweist, dadurch gekennzeichnet, daß die Basisfläche (15) insgesamt eine Ebene darstellt, daß der Zentriervorsprung (19) einen sich von seiner länglichen Scheitelfläche (22) zur Basisfläche (15) hin verjüngenden Trapezquerschnitt aufweist, daß von vorn (Richtung b) auf den Zentriervorsprung ein eine Übergriffshalterung bildender Halteschuh (23) mit einer dem Trapezquerschnitt des Zentriervorsprungs (19) korrespondierenden hinterschnittenen Trapeznut (24) in Grifflängsrichtung (x) aufschiebbar ist, daß der Halteschuh (23) mit seiner der Basisfläche (15) zugewandten Unterseite (26) an der oberen Breitfläche (28) der Wechselklinge (13) anliegt, und daß der Übergriffszapfen (30) bei gänzlich aufgeschobenem Halteschuh (23) eine vom Halteschuh (23) am vorderen Ende der Trapeznut (24) gebildete, zur Basisfläche (15) etwa parallele, Riegelschwelle (31) übergreift.

3. Messer nach Anspruch 1 oder nach Anspruch 2, dadurch gekennzeichnet, daß die längliche Scheitelfläche (22) des Zentriervorsprungs (19) von vorn (Richtung b) nach hinten ansteigt und die Tiefe der hinterschnittenen Trapeznut (24) in korrespondierender Weise von vorn nach hinten zunimmt.

4. Messer nach Anspruch 3, dadurch gekennzeichnet, daß die längliche Scheitelfläche (22) des Zentriervorsprungs (19) zunächst über einen Axialbereich etwa parallel zur Basisfläche (15) verläuft, daraufhin ansteigt und zu ihrem Ende hin geringer ansteigend oder parallel zur Basisfläche (15) verläuft.

5. Messer nach einem der Ansprüche 1 bis 4, dadurch gekennzeichnet, daß Trapeznut (24) und Zentriervorsprung (19) an ihren hinteren Endbereichen lösbar ineinandergreifende Schnappverrastmittel (35, 34) bilden.

6. Messer nach Anspruch 5, dadurch gekennzeichnet, daß die Trapeznut (24) an ihrem hinteren Ende einen aus dem Nutgrund (33) vorragenden Rastvorsprung (34) aufweist, welcher mit einer am hinteren Ende der länglichen Scheitelfläche (22) des Zentriervorsprungs (19) vorgesehenen Rastaussparung (35) kooperiert.

7. Messer nach einem der Ansprüche 1 bis 6, dadurch gekennzeichnet, daß der Zentriervorsprung (19) in seinem Übergang zur Basisfläche (15) an seinen beiden Längsseiten je eine Distanzleiste (36) aufweist, deren parallel zur Basisfläche (15) und quer zur Grifflängsachse (x) gemessene Quererstreckung etwa gleich der halben Konizität des Rastvorsprungs (19) ist.

8. Messer nach einem der Ansprüche 1 bis 7, dadurch gekennzeichnet, daß der rückwärtige Bereich (25) des Halteschuhs (23) als Schiebegriffhandhabe (27, 37) ausgebildet ist.

## Claims

1. Knife (10) for precision cutting work, such as for graphic purposes or the like, with a handle body (11), the forward handle end of which has a blade receptacle (12) for holding an interchangeable blade (13), which has an oblong centring aperture (20), such as an oblong hole or a slot aperture open towards the rear, extending with its long axis (y) in the longitudinal direction of the handle (x), the blade receptacle (12) forming an oblong centring projection (19) penetrating the oblong centring aperture (20) at least on a part of its total length, which projection protrudes from a base (15) surrounding it for the lower wide surface (29) of the interchangeable blade (13), and at least one overlap mounting (23) serving to fix the interchangeable blade (13) being assigned to the centring projection (19), characterized in that the base (15) on the whole represents a plane, that the centring projection (19) has a trapezoidal cross-section tapering from its oblong apex surface (22) towards the base (15), that a retaining shoe (23) forming the overlap mounting with an undercut trapezoidal groove (24) corresponding to the trapezoidal cross-section of the centring projection (19) can be pushed from the front (direction b) onto the centring projection (19) in the longitudinal direction of the handle (x), and that the retaining shoe (23) abuts with its underside (26) facing the base (15) the upper wide surface (28) of the interchangeable blade (13).

2. Knife (10) for precision cutting work, such as for graphic purposes or the like, with a handle body (11), the forward handle end of which has a blade receptacle (12) for holding an interchangeable blade (13), which has an oblong centring aperture (20) , such as an oblong hole or a slot aperture open towards the rear, extending with its long axis (y) in the longitudinal direction of the handle (x), the blade receptacle (12) forming an oblong centring projection (19) penetrating the oblong centring aperture (20) at least on a part of its total length, which projection protrudes from a base (15) surrounding it for the lower wide surface (29) of the interchangeable blade (13), and at least one overlap mounting (23; 30) serving to fix the interchangeable blade (13) being assigned to the centring projection (19), which mounting has an overlap lug (30) protruding at the front from the centring projection (19), pointing towards the blade tip (17) and delimiting an undercut (31), characterized in that the base (15) on the whole represents a plane, that the centring projection (19) has a trapezoidal cross-section tapering from its oblong apex surface (22) towards the base (15), that a retaining shoe (23) forming an overlap mounting with an undercut trapezoidal groove (24) corresponding to the trapezoidal cross-section of the centring projection (19) can be pushed from the front (direction b) onto the centring projection (19) in the longitudinal direction of the handle (x), that the retaining shoe (23) abuts with its underside (26) facing the base (15) the upper wide surface (28) of the interchangeable blade (13), and that the overlap lug (30) engages over a latching sill (31) formed by the retaining shoe (23) at the front end of the trapezoidal groove (24) and roughly parallel to the base (15) when the retaining shoe (23) is pushed on completely.

3. Knife according to claim 1 or claim 2, characterized in that the oblong apex surface (22) of the centring projection (19) rises from front (direction b) to back and the depth of the undercut trapezoidal groove (24) increases in a corresponding manner from front to back.

4. Knife according to claim 3, characterized in that the oblong apex surface (22) of the centring projection (19) progresses first across an axial area roughly parallel to the base (15), thereupon rises and towards its end progresses rising more slightly or parallel to the base (15).

5. Knife according to any one of claims 1 to 4, characterized in that the trapezoidal groove (24) and centring projection (19) form snap locking means (35, 34) engaging detachably in one another at their rear end areas.

6. Knife according to claim 5, characterized in that the trapezoidal groove (24) has at its rear end a locking projection (34) protruding from the groove bottom (33), which projection cooperates with a locking recess (35) provided at the rear end of the oblong apex surface (22) of the centring projection (19).

7. Knife according to any one of claims 1 to 6, characterized in that the centring projection (19) in its transition to the base (15) has on each of its two longitudinal sides a spacer ledge (36), the transverse extension of which measured parallel to the base (15) and transverse to the longitudinal axis of the handle (x) is roughly equal to half the taper of the locking projection (19).

8. Knife according to any one of claims 1 to 7, characterized in that the rear area (25) of the retaining shoe (23) is formed as a sliding grip handle (27, 37).

## Revendications

1. Couteau (10) pour des travaux de découpage fin, comme dans des buts graphiques ou similaires, comprenant un corps de préhension (11) dont l'extrémité de préhension avant présente un réceptacle (12) destiné à la lame pour maintenir une lame interchangeable (13), celle-ci comportant une ouverture de centrage allongée (20), comme un trou allongé ou une ouverture en forme de fente ouverte vers l'arrière, qui s'étend par son grand axe (y) dans la direction longitudinale (x) du corps de préhension, cependant que le réceptacle (12) destiné a la lame forme une partie en saillie de centrage allongée (19) qui traverse l'ouverture allongée de centrage (20), du moins sur une partie de sa longueur totale, et qui fait saillie depuis une surface de base (15), celle-ci l'entourant et étant destinée à la grande surface inférieure (29) de la lame interchangeable (13), et cependant qu'au moins un capuchon de maintien (23) qui sert à fixer la lame interchangeable (13) est associé à la partie en saillie de centrage (19), caractérisé par le fait que la surface de base (15) forme un plan dans son ensemble, par le fait que la partie en saillie de centrage (19) présente une section transversale trapézoïdale qui se rétrécit depuis sa surface frontale allongée (22) vers la surface de base (15), par le fait que l'on peut enfoncer sur la partie en saillie de centrage (19), depuis l'avant (direction b) et dans la direction longitudinale (x) du corps de préhension, un coulisseau de maintien (23) qui forme un capuchon de maintien et qui est pourvu d'une rainure trapézoïdale en contre-dépouille (24) correspondant à la section transversale trapézoïdale de la partie en saillie de centrage (19), et par le fait que le coulisseau de maintien (23) porte sur la grande surface supérieure (28) de la lame interchangeable (13) par son côté inférieur (26) qui est tourné vers la surface de base (15).

2. Couteau (10) pour des travaux de découpage fin, comme dans des buts graphiques ou similaires, comprenant un corps de préhension (11) dont l'extrémité de préhension avant présente un réceptacle (12) destiné a la lame pour maintenir une lame interchangeable (13), celle-ci comportant une ouverture de centrage allongée (20), comme un trou allongé ou une ouverture en forme de fente ouverte vers l'arrière, qui s'étend par son grand axe (y) dans la direction longitudinale (x) du corps de préhension, cependant que le réceptacle (12) destiné à la lame forme une partie en saillie de centrage allongée (19) qui traverse l'ouverture allongée de centrage (20), du moins sur une partie de sa longueur totale, et qui fait saillie depuis une surface de base (15), celle-ci l'entourant et étant destinée a la grande surface inférieure (29) de la lame interchangeable (13), et cependant qu'au moins un capuchon de maintien (23 ; 30) qui sert à fixer la lame interchangeable (13) est associé a la partie en saillie de centrage (19), et qu'il présente un tenon de maintien (30) qui fait saillie a l'avant depuis la partie en saillie de centrage (19), qui est dirigé vers la pointe (17) de la lame et qui délimite une contre-dépouille (31), caractérisé par le fait que la surface de base (15) forme un plan dans son ensemble, par le fait que la partie en saillie de centrage (19) présente une section transversale trapézoïdale qui se rétrécit depuis sa surface frontale allongée (22) vers la surface de base (15), par le fait que l'on peut enfoncer sur la partie en saillie de centrage, depuis l'avant (direction b) et dans la direction longitudinale (x) du corps de préhension, un coulisseau de maintien (23) qui forme un capuchon de maintien et qui est pourvu d'une rainure trapézoïdale en contre-dépouille (24) correspondant à la section transversale trapézoïdale de la partie en saillie de centrage (19), par le fait que le coulisseau de maintien (23) porte sur la grande surface supérieure (28) de la lame interchangeable (13) par son côté inférieur (26) qui est tourné vers la surface de base (15), et par le fait que, lorsque le coulisseau de maintien (23) est complètement enfoncé, le tenon de maintien (30) recouvre une barrette de verrouillage (31) qui est formée par le coulisseau de maintien (23) à l'extrémité avant de la rainure trapézoïdale (24) et qui est a peu près parallèle à la surface de base (15).

3. Couteau selon la revendication 1 ou selon la revendication 2, caractérisé par le fait que la surface frontale allongée (22) de la partie en saillie de centrage (19) s'élève de l'avant vers l'arrière (direction b), et que la profondeur de la rainure trapézoïdale en contre-dépouille (24) diminue de l'arrière vers l'avant d'une manière correspondante.

4. Couteau selon la revendication 3, caractérisé par le fait que la surface frontale allongée (22) de la partie en saillie de centrage (19) s'étend tout d'abord parallèlement à la surface de base (15) sur une zone axiale, qu'elle monte ensuite, et qu'elle s'étend vers son extrémité avec une plus faible pente ou parallèlement a la surface de base (15).

5. Couteau selon l'une des revendications 1 à 4, caractérisé par le fait que la rainure trapézoïdale (24) et la partie en saillie de centrage (19) constituent dans leurs zones d'extrémité arrière des moyens d'encliquetage (35, 34) qui s'interpénètrent d'une manière amovible.

6. Couteau selon la revendication 5, caractérisé par le fait que la rainure trapézoïdale (24) présente a son extrémité arrière une partie en saillie d'encliquetage (34) qui fait saillie depuis le fond (33) de la rainure et qui coopère avec un évidement d'encliquetage (35) prévu à l'extrémité arrière de la surface frontale allongée (22) de la partie en saillie de centrage (19).

7. Couteau selon l'une des revendications 1 à 6, caractérisé par le fait que la partie en saillie de centrage (19) présente sur chacun de ses deux côtés longitudinaux, dans sa zone de transition vers la surface de base (15), une baguette formant entretoise (36) dont l'étendue dans le sens transversal, mesurée parallèlement a la surface de base (15) et transversalement par rapport a l'axe longitudinal (x) du corps de préhension, est à peu près égale à la moitié de la conicité de la partie en saillie de centrage (19).

8. Couteau selon l'une des revendications 1 à 7, caractérisé par le fait que la région arrière (25) du coulisseau de maintien (23) est réalisée sous la forme d'un bossage de préhension (27, 37).
